# EUROPÄISCHE PATENTSCHRIFT

(11) **EP 0 323 822 B1**
(45) Veröffentlichungstag und Bekanntmachung des Hinweises auf die Patenterteilung: **22.04.1992**
(21) Anmeldenummer: 88890310.1
(22) Anmeldetag: 06.12.1988
(51) Int. Cl.: A47B 88/00

(54) **Schublade mit Auszugsgarnitur**
Drawer with a pull-out fitting
Tiroir avec accessoire d'extraction

(30) Priorität: 07.12.1987 AT 3212/87
(43) Veröffentlichungstag der Anmeldung: 12.07.1989
(73) Patentinhaber: ALFIT AKTIENGESELLSCHAFT, A-6840 Götzis (AT)
(72) Erfinder: Albiez, Alfred, A-6932 Langen (AT)
(74) Vertreter: Hübscher, Gerhard, Dipl.-Ing.

(56) Entgegenhaltungen:
- DE-A- 3 620 450
- DE-U- 8 601 782

## Beschreibung

Die Erfindung betrifft eine Schublade mit Auszugsgarnitur gemäß dem Oberbegriff des Patentanspruches 1.

Eine derartige Schublade ist aus der DE-A-3711 756 bekannt.

Bei derartigen Schubladen werden die Ladenschienen vorzugsweise unmittelbar an dir Zarge angeformt, wobei an den Zargen auch eine Rückwand der Lade und ein Ladenboden befestigt bzw. abgestützt sind. Beineben- oder übereinander angebrachten Schubladen ist die eine Blende bildende Frontplatte durch Herstellungstoleranzen und Montageungenauigkeiten von Haus aus nicht exakt ausgerichtet, so daß die Möglichkeit einer Nacheinstellung vorgesehen werden muß. In der Praxis kommen Abweichungen in der Höhe, der Seiteneinstellungen und auch in der Neigung der Frontplatte vor, die ausgeglichen werden müssen, um ein einheitliches Gesamtaussehen eines fertigen Möbelstückes oder Ladenregales zu gewährleisten.

Bekannte Einstelleinrichtungen ermöglichen häufig nur einen

Ausgleich eines Teiles der genannten Fehler von einer Stelle aus.

Für die Höheneinstellung ist es bekannt, die an der Zarge anliegenden Schenkel der Haltewinkel mit Hilfe von Exzentern an den Zargen zu befestigen und durch Einstellung dieser Exzenter die gewünschte Höhenverstellung vorzunehmen. Aus der AT-B 382 504 ist es bekannt, einen an der Zarge befestigten Haltewinkel an der Frontplatte mit Hilfe einer vertikalen Stellschraube der Höhe nach einzustellen, wobei weitere, in Langlöcher eingreifende Halteschrauben die Befestigung des jeweiligen Haltewinkelschenkels an der Frontplatte ermöglichen.

Bei einer Einstellung über Exzenter ist es bekannt, die Zargen doppelwandig auszuführen und den Exzenter im Hohlraum der Zarge unterzubringen, in den auch die Befestigungsvorrichtung für den Tragwinkel der Frontplatte eingreift. Dabei muß eine aufwendige Zarge mit verschließbarer Seitenöffnung und relativ großem Platzbedarf in Kauf genommen werden.

Aus der DE-A-37 11 756, von der der Oberbegriff ausgeht, ist eine Schublade bekannt, bei der an der Frontplatte über einen Großteil der Höhe reichende Tragteile befestigt sind, die in Schlitze der Zarge eingesteckt werden. Eine relative Höhenverstellung ist mit Hilfe der Klemmschrauben möglich. Dagegen kann eine Neigungsverstellung der Frontplatte nur über gesonderte Einrichtungen erfolgen. Eine gesonderte Seiteneinstellung mit Hilfe eines Klemmexzenters kann unter Verschiebung eines verstellbaren Teiles von Hand aus und anschließende Festklemmung, doch ist eine Feineinstellung ausgeschlossen. Innerhalb der Schublade ergibt sich ein beträchtlicher Platzverlust.

Aus der DE-A-34 12 981 ist es bekannt, einen mit der Frontplatte verbundenen Winkel, der über einen Großteil der Höhe dieser Frontplatte reicht und stehend vorgesehen ist, über vom oberen Ende nach unten verlaufende, rückfedernde Arme und Blechtreibschrauben mit einer mit dem Ladenboden verbundenen Stützkonstruktion zu verbinden und auf diese Weise eine Seitenverstellung der Frontplatte, die allerdings eine leicht schwenkende Verstellung um die oberen Befestigungspunkte der Arme ist, vorzunehmen. Eine ähnliche Konstruktion ist aus der DE-A1 34 23 925 bekannt. Dort ist zusätzlich noch über Exzenter und Langlöcher eine Vertikalverstellung der hier schwenkbar angebrachten Arme an den Tragwinkeln der Frontplatte möglich.

Für die Neigungseinstellung der Frontplatte hat man bei anderen Konstruktionen bereits einen an der Zarge befestigbaren Haltewinkel vorgesehen, dessen zur Frontplatte gerichteter Schenkel nach oben ragt und an einer an der Frontplatte befestigten Halterung mittels einer Schraube um eine Querachse schwenkbar ist. Diese Konstruktion ist nur für Zargen geeignet, die nur einen Boden festhalten, aber kaum Seitenwände bilden.

Aus der DE-A-34 23 732 und der DE-U-8 601 782 ist schließlich eine Konstruktion zur Seiten- und Höheneinstellung der Frontplatte bekannt, bei der an gesondert an der Frontplatte und den Zargen zu montierenden Beschlagteilen zusammenwirkende Keilflächen vorgesehen sind, nach denen die Einstellungen vorgenommen werden können. Die zusammenwirkenden Beschlagteile sind über Spannschrauben fixierbar.

Aus der DE-A-36 20 450, die sich auf eine gattungsmäßig unterschiedliche Konstruktion bezieht, ist eine Ausführung bekannt, bei der kein mit der Frontplatte verbundener Haltewinkel vorhanden ist, sondern über Einstelleinrichtungen ein Haken verstellt werden kann, der im Zwischenraum einer doppelwandigen Seitenzarge untergebracht wird und in den die Frontplatte mit einem Tragelement eingehängt werden kann, welches zwei Klemmbacken und einen Einführschlitz für das Hakenende sowie einen in den Haken eingehängten Haltebolzen umfaßt. Die Frontplatte wird im festen Anschlag an starr befestigten Teilen der Zarge gehalten, so daß keine Neigungseinstellung, sondern nur eine Höheneinstellung durch Verschwenkung des Hakens möglich ist. Die Einstellelemente sind nur durch Öffnungen der inneren Zargenwand, also vom Stauraum der Schublade her zugänglich.

Alle bekannten Schubladen mit Einstelleinrichtung für die Frontplatte der eingangs genannten Art haben prinzipielle Nachteile. Bei den meisten Konstruktionen ist, wie erwähnt, nur ein Teil der notwendigen Einstellungen von einem einzigen Beschlag aus vorzunehmen, so daß Einstellungen an mehreren voneinander entfernten Stellen vorzunehmen sind, was die Einstellung und Nachjustierung erschwert. Die Teile der Einstelleinrichtungen ragen häufig in den Innenraum der Lade, was unerwünscht ist, da solche vorstehenden Teile beim Gebrauch des Möbelstückes stören und auch der in der Lade vorhandene Stauraum verringert wird. Einstelleinrichtungen, bei denen zur Einstellung von oben oder vom Inneren der Lade aus bzw. von oben und von den Seiten gearbeitet werden muß, sind umständlich und nur bei stark ausgezogener und daher möglicherweise eine von der Endlage abweichende Kippstellung einnehmender Lade zu bedienen. Schließlich besteht bei den meisten bekannten Einstelleinrichtungen die Gefahr, daß sich die einmal eingestellte Frontplatte durch beim Schließen auftretende Schläge wieder lockert und nachgestellt werden muß. Die beschriebene Konstruktion mit doppelwandiger Zarge hat wieder den Nachteil, daß die Stelleinrichtungen nur schwer zugänglich sind, eine aufwendige Zarge in Kauf genommen werden muß und sich der freie Raum der Lade verringert.

Aufgabe der Erfindung ist die Schaffung einer Schublade der genannten Art, bei der die notwendigen Einstellungen der Frontplatte mit einfachen Mitteln sowie rasch und genau vorgenommen werden können, wobei die Einstelleinrichtungen einen geringen Platzbedarf aufweisen, keinen Freiraum der Schublade beanspruchen und eine sichere Fixierung der Frontplatte gewährleisten.

Die gestellte Aufgabe wird durch die im Patentanspruch 1 angegebenen Merkmale gelöst.

Dabei sind alle Teile der Einstelleinrichtung und der Haltewinkel außen an der Zarge in einem Raum untergebracht, der an sich sonst unterhalb der Ladenschiene der Zargen freibleiben muß. Die verstellbaren Teile und vor allen Dingen ihre Einstelleinrichtungen sind bei leicht herausgezogener Lade von der Ladenaußenseite her seitlich zugänglich. Alle Einstellungen können an nahe aneinander angebrachten Einstelleinrichtungen vorgenommen werden. Dies bedeutet für die Praxis, daß die notwendigen Einstellungen in wesentlich kürzeren Zeiten und dabei genauer als mit den bisher bekannten Ausführungen vorgenommen werden können.

Eine bevorzugte Weiterbildung der die Seiteneinstellung der Frontplatte ermöglichenden Detailausbildung entnimmt man dem Anspruch 2. Hier erfüllt die Schwenkachse eine Doppelfunktion.

Die Verstellung des Haltewinkels mittels eines Exzenters gemäß Anspruch 3 hat den Vorteil, daß der Exzenter in genügendem Abstand von der Schwenkachse angreift, also ein ausreichender Stützhebelsarm vorhanden ist und daß Erschütterungen keine Verstellung des so angebrachten Exzenters bewirken können. Über den Exzenter ist eine feinfühlige Einstellung der jeweils gewünschten Schwenklage möglich.

Durch die Ausführung gemäß Anspruch 4 wird es möglich, die einmal eingestellte Einrichtung in der Einstellage zu sperren.

Bei dünnwandigen Zargen und bzw. oder wenn man die Funktion der Zwischenplatte auf zwei Elemente aufteilen will, kann man eine Ausführung nach Anspruch 5 wählen. Hier ergibt sich aus Anspruch 6 eine einfache Befestigungsmöglichkeit für die Tragplatte. Man kann zusätzlich eine teilweise Versenkung der Zwischenplatte oder Tragplatte durch eine Ausführung nach Anspruch 7 vornehmen.

Bei einer Ausbildung gemäß Anspruch 8 kann man die Haltebolzen an dem einen Teil anschweißen und in den anderen Teil einnieten.

Durch die Ausbildung nach Anspruch 9 wird erreicht, daß die zusammengehaltenen Teile der Einstelleinrichtung gegen eine Verstellung durch Schläge auf die Frontplatte, wie sie beim Schließen der Lade immer wieder vorkommen, unempfindlich werden. Dabei gewährleistet eine Ausbildung gemäB Anspruch 10, daß diese Verstellsicherung in jeder eingestellten Schwenklage erhalten bleibt.

Die Abdeckkappe nach Anspruch 11 schützt die Einstelleinrichtung vor Verschmutzung und gewährleistet ein sauberes Aussehen der Lade in der Ausziehstellung.

Es ist an sich bekannt, für einen Selbsteinzug der Lade am inneren Ende der Korpusschiene eine Einlaufvertiefung oder ein Gefälle in der Lauffläche für die an der Ladenschiene befestigte innere Laufrolle vorzusehen. Dieses Gefälle reicht bei bekannten Konstruktionen etwa höchstens über einen Rollendurchmesser. Nachteilig ist überdies, daß sich beim Selbsteinzug durch ein Absenken des Inneren Ladenendes auch eine Schrägstellung der Frontplatte ergibt, was die nur bei teilweise herausgezogener Lade mögliche Einstellung dieser Frontplatte erschwert.

Diese Nachtelle werden durch die im Anspruch 12 angegebenen Merkmale vermieden. Durch die Aufteilung der Gefällestrecken auf beide Schienen und durch die langen, flachen Gefällestrecken wird erreicht, daß die Lade keine wesentlichen Kippbewegungen in ihrer Längsrichtung ausführt. Wegen des horizontalen Endstückes der Ladenschiene ist bei leicht herausgezogener Lade eine Justierung an den Einstelleinrichtungen möglich, wobei die Frontplatte wieder genau eingestellt werden kann. Dabei ist eine Führung der Gefällestrecken gemäß Anspruch 13 möglich.

Eine Ausbildung gemäß Anspruch 14 erleichtert die Montage, weil die Sicke bzw. Nut auch eine scharfe, untere Außenkante des Ladenbodens aufnimmt und es nicht mehr notwendig wird, diese Kante durch Bearbeitung abzufasen bzw. zumindest zu brechen.

Weitere Einzelheiten und Vorteile des Erfindungsgegenstandes entimmt man der nachfolgenden Zeichnungsbeschreibung.

In der Zeichnung sind drei Ausführungsbeispiele des Erfindungsgegenstandes veranschaulicht. Es zeigen
Fig. 1 eine Schublade im Längsschnitt durch die Frontplatte bei teilweise weggelassender Zarge und weggelassenem Boden in der Schließstellung,
Fig. 2 einen Schnitt nach der Linie II-II der Fig. 1
Fig. 3 einen Horizontalschnitt durch die Befestigungsanordnung,
Fig. 4 eine Ansicht der der Ausbildung nach Fig. 1 zugeordneten Korpusschiene,
Fig. 5 einen Längsschnitt durch eine Ausführungsvariante der Zarge bei der Konstruktion nach den Fig. 1-4,
Fig. 6 bei einer weiteren Ausbildung eine Zarge mit einer an ihr befestigten Tragplatte,
Fig. 7 die zugehörige Zwischenplatte,
Fig. 8 den zugehörigen Haltewinkel,
Fig. 9 in explodierter Darstellungswelse die Befestigungsanordnung aus den in den Fig. 6 - 8 dargestellten Teilen im Schnitt,
Fig.10 die Tragplatte einer weiteren Befestigungsanordnung in Draufsicht,
Fig.11 einen Horizontalschnitt durch die Tragplatte nach Fig. 10,
Fig.12 einen mit der Tragplatte nach den Fig. 10 und 11 verwendbaren Haltewinkel in Draufsicht und
Fig.13 den Haltewinkel nach Fig. 12 im Längsschnitt, wobei der besseren Übersichtlichkeit halber die Fig. 10 - 13 in einem größeren Maßstab als die übrigen Fig. der Zeichnung dargestellt sind.

Nach den Fig. 1 bis 4 wurden von einer Lade die Frontplatte 1 und eine Zarge 2 dargestellt, wobei diese Zarge 2 zugleich die eine Seitenwand der Lade bildet und unten einen abgeuinkelten Flansch 3 zur Abstützung eines Bodenteiles aufweist. Der Flansch 3 ist unter Bildung einer Ecksicke 4 angeformt, um eine Freistellung für die Kante einer Bodenplatte zu erhalten. An dieser Bodenplatte oder an den Zargen 2 kann auch eine Rückwand der Lade befestigt sein.

Die Zarge 2 ist oben mit einem abgewinkelten Flansch 5 versehen, dessen nach unten gerichtete Seite eine Lauffläche 6 für eine am vorderen Ende einer Korpusschiene 7 angebrachte Laufrolle 8 bildet. Diese Lauffläche 6 verläuft bei geschlossener Lade im Bereich der Rolle 8 etwa horizontal und geht dann in eine vordere Gefällestrecke über, an die eine lange Horizontalstrecke anschließt.

Die Korpusschiene 7 besitzt einen oberen Flansch 9 und einen unteren Flansch 10, deren zueinander welsenden Seiten Laufflächen für eine am hinteren Ende der Zarge 2 angebrachte Laufrolle 11 darstellen. Die untere Lauffläche am Flansch 10 fällt zu beiden Enden der Schiene 7 hin ab. An die hintere Gefällestrecke 12 schließt ein Endanschlag 13 des unteren Flansches 10 bzw. 14 des oberen Flansches 9 an. Die Flansche 5 und 9 besitzen noch nach unten gezogene Führungsränder 15, 16. Der Flansch 9 der Schiene 7 endet mit Abstand von der Laufrolle 8 und ist in diesem Bereich nach oben gezogen, um das Einhängen der Laufrolle 11 zu erleichtern.

Zur Befestigung der Frontplatte 1 ist bei den Ausführungen nach den Fig. 1 bis 4 eine Haltekonstruktion mit einer Tragplatte 17 und einer Zwischenplatte 18 für die Befestigung des einen Schenkels 19 eines Haltewinkels 19, 20 vorgesehen, bei dem der Schenkel 20 mit Hilfe von in Öffnungen 21 eingreifenden Schrauben an der Frontplatte 1 befestigt werden kann.

Die Tragplatte 17 kann fest mit der Zarge 2 verbunden sein und dient der Führung der Zwischenplatte 18. Bei der Ausfâhrung nach Fig. 5 ist die Tragplatte durch Ausprägungen 22 der Zarge 2a ersetzt. An der Tragplatte 17 ist die Zwischenplatte 18 mit seitlichen Abkröpfungen der Höhe nach verstellbar geführt. Ein über einen Schraubenkopf 23 verstellbarer Exzenter, der sich in der Platte 17 abstützt, greift in ein Langloch 24 der Zwischenplatte 18 ein, die überdies mit einem weiteren Langloch auf einer in ein Gewinde der Platte 17 eingreifenden Schraube 25 geführt ist, die auch ein Langloch 26 des Winkelschenkels 19 durchsetzt. Bei gelockerter Schraube 26 kann die Platte 18 mit Hilfe des Exzenters 23 der Höhe nach verstellt werden und wird dabei durch die Abkröpfungen der Zwischenplatte 18 geführt.

In eine Gewindeöffnung 27 des Halteschenkels 19 ist eine Schwenkachse 28 mit einem Gewindeende eingeschraubt, welche Schwenkachse mit einem abgesetzten Teil in einen Schlitz 29 der Platte 18 eingreift und hinter diesem Schlitz 29 einen verbreiterten Kopf 30 trägt. Durch den Absatz ist die Achse 28 in Axialrichtung unverschiebbar am Teil 18 befestigt, durch Verdrehen der Achse 28 mit Hilfe eines Kreuzschraubenziehers kann der Schenkel 19 gegenüber den Platten 17, 18 verstellt und damit die Frontplatte 1 der Seite nach eingestellt werden. In einem vom Langloch 26 ausgehenden Schlitz 31 des Schenkels 19 greift ein an der Platte 18 gelagerter, ebenfalls über einen Schraubenkopf verstellbarer Exzenter 32 ein. Durch Verdrehen dieses Exzenters 32 wird der Schenkel 19 und damit die Frontplatte um die Achse 28 verschwenkt. Nach Vornahme der Höhen-, Seiten- und Schwenkeinstellung wird die gesamte Einstellung durch Anziehen der Schraube 25 fixiert. Dabei stützt sich der Haltewinkel 19 mit einer Abkröpfung 51 an einem nach vorne gebogenen Rand 52 der Zwischenplatte 18 zusätzlich ab.

In Fig. 4 ist gezeigt, daß die Korpusschiene 7 paarweise angeordnete Löcher 33, 34 sowie Langlöcher 35 für die Aufnahme von Befestigungsschrauben aufweisen kann, wobei durch die gezeigte Lochanordnung verschieden große Schrauben in verschiedener Teilung Verwendung finden können. Die Ränder der Löcher 33, 34, 35 können aus- oder eingeprägt sein, um die Stabilität zu erhöhen bzw. um das beim Eindrehen der Schraube verdrängte Material aufzunehmen, damit eine satte Anlage der Schiene am Korpus gewährleistet ist.

Bei der Verstelleinrichtung wäre es auch möglich, die Platte 18 über eine entsprechende Einrichtung verschwenkbar an der Platte 17 anzubringen und dafür die Platte 19 gegenüber der Platte 18 höhenverstellbar vorzusehen. Dabei ist aber die Seiteneinstellung durch Ausbildung der Schwenkachse 28 als Schraube nicht mehr so einfach wie bei der dargestellten Ausführung möglich.

Da die Verstelleinrichtung nicht offen liegen sollte, ist vorgesehen, eine Abdeckkappe anzubringen, die über die Teile 17, 18, 19 reicht und vorzugsweise auf den Teil 17 aufgeschoben oder aufgesteckt wird. Diese Kappe kann aus verschiedenen Materialien bestehen und bildet vorzugsweise einen Strangpreß- oder Spritzgußteil. Sie kann auch als Werbefläche oder als Beschriftungsfläche dienen.

In den Fig. 6 - 9 wurden die Tragplatte, die Zwischenplatte und der Winkel mit den gleichen Bezugszeichen wie in Fig. 1 - 3 versehen und jeweils durch den Zusatz a markiert.

Die übrigen Bezeichnungen wurden beibehalten. Die Tragplatte 17a ist an der Zarge 2 befestigt und besitzt ein Langloch 36 für die Abstützung eines Stellexzenters 37 sowie eine Gewindebohrung 38 für den Eingriff der Festspannschraube 25. An das Langloch 36 schließt eine vergrösserte Öffnung 39 an, von der aus ein Lappen 40 über den Lochrand ausgekröpft ist, der in einem Gegenlappen 41 an der Zwischenplatte 18a über ein Loch 42 eingehängt werden kann. Die Einstellmöglichkeiten entsprechen wieder jenen nach den vorhergehenden Figuren. Der Vorteil der Ausführung nach den Fig. 6 - 9 gegenüber der Ausführung nach den Fig. 1 - 3 besteht in der etwas kompakteren Ausführung und in der leichteren Bedienbarkeit. Auch hier können alle Verstellungen über nebeneinander angebrachte, mit Schraubenschlitzen oder Kreuzschlitzen ausgestattete Betätigungsköpfe vorgenommen werden.

Nach den Fig. 10 - 13 findet eine Grundplatte 17b mit zwei Löchern 43, 44 Verwendung. Die Grundplatte 17b stützt sich mit Auspressungen 45, 46 an der Zarge ab und besitzt Öffnungen 47 zum Einführen von an der Zarge z.B. durch Schweißung angebrachten Befestigungsbolzen. Diese Befestigungsbolzen werden nach dem Aufsetzen der Tragplatte 17b auf die Zarge beisplelsweise vernietet.

Ein Haltewinkel 19b, 20b kann unter Zwischenschaltung einer Zwischenplatte entsprechend 18a in Fig. 7, aber ohne Loch 41 und Lappen 42 auf die Tragplatte aufgesetzt werden. Die zueinander weisenden und aneinander anliegenden Flachen der Tragplatte 17b, der Zwischenplatte und des Winkelschenkels 19b sind nach um die Mitte des Loches 27 und damit der Schwenkachse zur Neigungselnstellung konzentrischen Kreisen mit ineinanderpassenden, im Querschnitt z.B. dreieckigen Rippen und Rillen 48, 49 versehen, so daß bei der Schwenkverstellung und dem Festspannen des Haltewinkels 19b eine Führung gegeben ist. Durch den Eingriff dieser Rillen und Rippen bei festgespanntem Beschlag wird verhindert, daß auf die mit Hilfe des Winkelschenkels 20b befestigte, eingestellte Frontplatte der Lade wirkende Schläge zu einer Relativverschiebung und damit zu einer Änderung der vorgenommenen Einstellung und Justierung führen. Die Profilierung 48, 49 ist in der Lage, relativ starke Stöße abzufangen. Der Exzenter für die Neigungseinstellung greift in das Loch 43 und der Exzenter für die Höheneinstellung in das Loch 44 ein. Die Zugänglichkeit zu diesen Einstellexzentern ist über die Öffnung 31 und eine Öffnung 50 im Winkelschenkel 19b gegeben. Auch hier kann für die gesamte Einstelleinrichtung eine auch über den Schenkel 20b des Haltewinkels reichende, z.B. von links her aufschiebbare oder aufschnappbare Abdeckkappe vorgesehen werden.

## Patentansprüche

1. Schublade mit Auszugsgarnitur aus Laden- und Korpusschienen, bei der die Seitenwände (2) aus mit den Ladenschienen (5) versehenen Zargen (2) bestehen und bei der eine Frontplatte (1) der Lade über Haltewinkel (19, 20) befestigt ist, deren parallel entlang den Zargen (2) geführte Schenkel (19, 19a, 19b) über Exzenter (23, 37) gegenüber den Zargen der Höhe nach einstellbar sind, wobei außen auf jede Zarge (2,2a) eine Zwischenplatte (18, 18a) aufgesetzt ist, die an der Zarge (2) der Höhe nach einstellbar und feststellbar angebracht ist, wobei der Haltewinkel (19, 20) zur seitlichen Einstellung der Frontplatte verstellbar ist und wenigstens eine Klemmschraube (25) zur Fixierung des eingestellten Haltewinkels (19,20) vorgesehen ist und die Einstellexzenter (23, 37) und Klemmschrauben (25, 28, 32) von der nach außen gerichteten Seite des Schenkels des Haltewinkels (19, 20) her betätigbar sind;
dadurch gekennzeichnet, daß der die Frontplatte (1) außen neben der Zarge (2) mit dem einen Schenkel (20, 20a, 20b) haltende Haltewinkel (19, 20) mit dem anderen Schenkel (19, 19a, 19b) an der Zwischenplatte (18, 18a) um eine parallel zur Frontplatte (1) verlaufende Achse (28) zur Neigungseinstellung der Frontplatte (1) schwenkbar und in der gewählten Neigung feststellbar angebracht ist und daß der Haltewinkel (19, 19a, 19b, 20, 20a, 20b) zur seitlichen Einstellung der Frontplatte (1) über eine Stellschraube (28) verstellbar ist, welche Stellschraube (28) von der nach außen gerichteten Seite des Schenkels des Haltewinkels (19, 20) betätigbar ist.

2. Schublade nach Anspruch 1, dadurch gekennzeichnet, daß die Schwenkachse (28) ein in eine Gewindeöffnung (27) der Zwischenplatte (18, 18a) oder des Haltewinkels (19, 19a, 19b) eingreifendes Gewinde aufweist und im Haltewinkel bzw. in der Zwischenplatte drehbar, aber axial unverschiebbar gehalten ist, so daß die Frontplatte (1) durch Verdrehung der Schwenkachse (28) seitlich einstellbar ist.

3. Schublade nach Anspruch 1 oder 2, dadurch gekennzeichnet, daß der Schenkel (19, 19a) des Haltewinkels (19,20) über einen mit Abstand von der Schwenkachse (28) in ein Langloch (31, 36) eingreifenden, an der Zwischenplatte (18, 18a) gelagerten Exzenter (32, 37) um die Schwenkachse (28) verschwenkbar ist.

4. Schublade nach einem der Ansprüche 1 - 3, dadurch gekennzeichnet, daß der Schenkel (19) des Haltewinkels (19, 20) mit der Zwischenplatte (18, 18a) über die Klemmschraube (25) verspannbar ist.

5. Schublade nach einem der Ansprüche 1 - 4, dadurch gekennzeichnet, daß die Zwischenplatte (18, 18a) an einer für sich an der Zarge (2) befestigbaren Tragplatte (17, 17a, 17b) anbringbar ist.

6. Schublade nach Anspruch 5, dadurch gekennzeichnet, daß die Tragplatte (17a) ein Langloch (36) zur Abstützung eines Stellexzenters (37) aufweist und mit einem ausgekröpften Haltelappen (40) durch eine eine Verstellung zulassende Öffnung (42) der Zwischenplatte (18a) in eine zu ihr gerichtete Vertiefung (41) dieser Zwischenplatte eingreift.

7. Schublade nach einem der Ansprüche 1 - 6, dadurch gekennzeichnet, daß die Zarge (2a) eine Auspressung (22) zur Aufnahme der Zwischenplatte (18) aufweist.

8. Schublade nach einem der Ansprüche 1 - 7, dadurch gekennzeichnet, daß die Tragplatte (17b) an der Zarge über an dem einen Teil bleibend angebrachte und in Öffnungen des anderen Teiles eingreifende Bolzen befestigt ist.

9. Schublade nach einem der Ansprüche 1 - 8, dadurch gekennzeichnet, daß die zur Neigungseinstellung der Frontplatte gegeneinander schwenkbaren Teile (17b, 19b) an ihren zueinander weisenden Seiten bei der Verspannung in Eingriff gehaltene Oberflächenprofilierungen (48, 49) aufweisen.

10. Schublade nach Anspruch 9, dadurch gekennzeichnet, daß die Oberflächenprofilierungen (48, 49) aus gegenglichen, nach zur Schwenkachse konzentrischen Kreisen verlaufenden Kämmen und Rinnen bestehen.

11. Schublade nach einem der Ansprüche 1 - 10, dadurch gekennzeichnet, daß eine in Richtung auf die Frontplatte (1) zu aufschiebbare Abdeckkappe für die Verstelleinrichtung und den Haltewinkel vorgesehen ist.

12. Schublade nach einem der Ansprüche 1 - 11, dadurch gekennzeichnet, daß für einen Selbsteinzug der Lade sowohl die Ladenschiene (2) als auch die Korpusschiene (7) an ihren aus Flanschen (5, 9) der Schienen gebildeten Laufflächen für die zugeordneten, im Bereich entgegengesetzter Enden der Schienen angebrachten Laufrollen (8, 11) über ein Mehrfaches des Laufrollendurchmessers reichende Gefällestrecken aufweisen, wobei das Gefälle der Korpusschiene (7) bis zu einem Endanschlag (13, 14) der Rolle (11) der Ladenschiene reicht und das Gefälle der Ladenschiene (2) an ein mit der Laufrolle (8) der Korpusschiene in der Schließlage der Lade in Eingriff stehendes, horizontales Endstück anschließt.

13. Schublade nach Anspruch 12, dadurch gekennzeichnet, daß die Gefällestrecken (12) in Horizontalstrecken übergehen.

14. Schublade nach einem der Ansprüche 1 - 13, dadurch gekennzeichnet, daß ein den Ladenboden aufnehmender Tragflansch (3) der Zarge (2, 2a) unter Bildung einer Ecksicke oder -nut (4) an den stehenden Zargenteil anschließt.

## Revendications

1. Tiroir muni d'une garniture de tirage composé de glissières du tiroir et de glissières du corps du meuble, dans lequel les parois latérales (2) sont composées d'éléments de caisse (2) munies des glissières du tiroir, et dans lequel une plaque de façade (1) du tiroir est fixée à l'aide d'équerres de fixation (19, 20) dont les branches (19, 19a, 19b) qui s'étendent parallèlement le long des éléments de caisse (2) peuvent être réglées en hauteur par rapport aux éléments de caisse par l'intermédiaire d'excentriques (23, 37), cependant que, sur chaque élément de caisse (2, 2a) est fixée extérieurement une plaquette intermédiaire (18, 18a) qui est montée sur l'élément de caisse (2) de manière à pouvoir être réglée et immobilisée en hauteur, que l'éαuerre de refixation (19, 20) peut être déplacée pour le réglage latéral de la plaque de façade, qu'il est prévu au moins une vis de blocage (25) pour bloquer l'équerre de fixation (19, 20) après réglage, et que les excentriques de réglage (23, 37) et les vis de blocage (25, 28, 32) peuvent être actionnes à partir de la face de la branche de l'équerre de fixation (19, 20) qui est dirigée vers l'extérieur,
caractérisé en ce que l'équerre de fixation (19, 20) qui tient la plaque de façade (1) à l'extérieur à côte de l'élément de caisse (2) à l'aide d'une branche (20, 20a, 20b), est montée par son autre branche (19, 19a, 19b) contre la plaquette intermédiaire (18, 18a) de manière à pouvoir pivoter autour d'un axe (28) orienté parallèlement à la plaque de façade (1) pour le réglage de l'inclinaison de la plaque de façade (1) et, à pouvoir être immobilisée dans l'inclinaison choisie, et en ce que, pour le réglage latéral de la plaque de façade (1), l'équerre de fixation (19, 19a, 19b, 20, 20a, 20b) peut être déplacée, pour le réglage latéral de la plaque de façade (1), au moyen d'une vis de réglage (28), laquelle vis de réglage (28) peut être actionnée, en agissant par la face de la branche de l'équerre de fixation (19, 20) qui est dirigée vers l'extérieur.

2. Tiroir selon la revendication 1, caractérisé en ce que l'axe de pivotement (28) présente un filetage vissé dans une ouverture filetée (27) de la plaquette intermédiaire (18, 18a) ou de l'équerre de fixation (19, 19a, 19b) et est tenue mobile en rotation mais immobilisée en translation axiale dans l'équerre de fixation ou dans la plaquette intermediaire, de sorte que la plaque de façade (1) peut être réglée latéralement par la rotation de l'axe de pivotement (28).

3. Tiroir selon la revendication 1 ou 2, caractérisé en ce qu'on peut faire pivoter la branche (19, 19a) de l'équerre de fixation (19, 20) autour de l'axe de pivotement (28) au moyen d'un excentrique (32, 37) qui tourillonne sur la plaquette intermédiaire (18, 18a) et qui est engagé dans un trou allonge (18, 18a) à distance de l'axe de pivotement (28).

4. Tiroir selon une des revendications 1 à 3, caractérisé en ce que la branche (19) de l'équerre de fixation (19, 20) peut être bloquée sur la plaquette intermediaire (18, 18a) au moyen de la vis de blocage (25).

5. Tiroir selon une des revendications 1 à 4, caractérisé en ce que la plaquette intermédiaire (18, 18a) peut être fixée sur une plaque support (17, 17a, 17b) qui peut être fixée à son tour à l'élément de caisse (2).

6. Tiroir selon la revendication 5, caractérisé en ce que la plaque support (17a) présente un trou allongé (36) pour donner appui à un excentrique de réglage (37) et est engagée, par une patte de retenue contre-coudée (40), à travers une ouverture (42) de la plaquette intermédiaire (18a) qui admet un déplacement, dans un renfoncement (41) de cette plaquette intermédiaire qui est dirigé vers elle.

7. Tiroir selon une des revendications 1 à 6, caractérisé en ce que l'élément de caisse (2a) présente une empreinte emboutie (22) destinée à recevoir la plaquette intermédiaire (18).

8. Tiroir selon une des revendications 1 à 7, caractérisé en ce que la plaque support (17b) est fixée à l'élément de caisse par l'intermédiaire de chevilles prévues fixes sur l'une des pièces et qui s'engagent dans des ouvertures de l'autre pièce.

9. Tiroir selon une des revendications 1 à 8, caractérisé en ce que les parties (17b, 19b) qui peuvent pivoter l'une par rapport à l'autre pour le réglage de l'inclinaison de la plaque de façade présentent, sur leurs faces qui sont dirigées l'une vers l'autre, des profils de surface (48, 49) qui sont maintenus en prise lors du serrage.

10. Tiroir selon la revendication 9, caractérisé en ce que les profils de surface (48, 49) sont composés de crêtes et de rainures complémentaires, qui s'étendent selon des cercles concentriques à l'axe de pivotement.

11. Tiroir selon une des revendications 1 à 10, caractérisé en ce qu'il est prévu un chapeau de recouvrement qui peut s'emboîter en direction de la plaque de façade (1) pour recouvrir le dispositif de réglage et l'équerre de fixation.

12. Tiroir selon une des revendications 1 à 11, caractérisé en ce que, pour assurer la rentrée automatique du tiroir, aussi bien la glissière (2) du tiroir que la glissière (7) du corps du meuble, présentent, sur leurs surfaces de roulement formées par des ailes (5, 9) des glissières, sur lesquelles roulent des galets correspondants (8, 11) montés dans la région des extrémités opposees des glissières, des rampes inclinées s'étendant sur plusieurs fois le diamètre des galets de roulement, la rampe de la glissière (7) du corps du meuble s'étendant jusqu'à une butée de fin de course (13, 14) du galet (11) de la glissière du tiroir, et la rampe de la glissière (2) solidaire du tiroir étant adjacente à un embout horizontal qui est en prise avec le galet de roulement (8) de la glissière du corps du meuble dans la position de fermeture du tiroir.

13. Tiroir selon la revendication 12, caractérisé en ce que les rampes (12) se raccordent à des chemins de roulement horizontaux.

14. Tiroir selon une des revendications 1 à 13, caractérisé en ce qu'une aile porteuse (3) de l'élément de caisse (2, 2a) se raccorde à la partie verticale de l'élément de caisse en formant une moulure ou rainure d'angle (4).

## Claims

1. A drawer having a pull-out system of drawer runners and carcass runners, the drawer side walls (2) being in the form of sides (2) on which the drawer runners (5) are disposed, a front panel (1) of the drawer being secured by way of retaining brackets (19, 20), the bracket arms (19, 19a, 19b) which extend parallel to and along the sides (2) being vertically adjustable by way of eccentrics (23, 37) relatively to the sides (2), an intermediate plate (18, 18a) being placed externally on each side (2, 2a) and being so secured thereto as to be vertically adjustable and locatable, the bracket (19, 20) being adjustable for vertical adjustment of the front panel, at least one clamping screw (25) being provided to secure the setting of the bracket (19, 20), the adjusting eccentrics (23, 37) and clamping screws (25, 28, 32) being adapted to be actuated from that side of the bracket arm (19, 20) which extends outwardly, characterised in that the bracket (19, 20) which by means of one arm (20, 20a, 20b) retains the front panel (1) externally adjacent the side (2) has the other arm (19, 19a, 19b) so disposed on the intermediate plate (18, 18a) as to be pivotable around a pivot (28) extending parallel to the front plate (1) for adjustment of the inclination of the front plate (1) and as to be locatable at such inclination, and for lateral adjustment of the front plate (1) the bracket (19, 19a, 19b, 20, 20a, 20b) is adjustable by way of an adjusting screw (28) actuatable from that side of the bracket arm which extends outwardly.

2. A drawer according to claim 1, characterised in that the pivot (28) has a screwthread engaging in a tapped aperture (27) in the intermediate plate (18, 18a) or bracket (19, 19a, 19b) and is so retained in the bracket or intermediate plate as to be rotatable but axially immobile so that the front panel (1) can be adjusted laterally by rotation of the pivot (28).

3. A drawer according'to claim 1 or 2, characterised in that, through the agency of an eccentric (32, 37) which engages in a slot (31, 36) at a distance from the pivot (28) and which is mounted on the intermediate plate (18, 18a), the bracket arm (19, 19a) is pivotable around the pivot (28).

4. A drawer according to any of claims 1 to 3, characterised in that the bracket arm (19) is clampable by way of a clamping screw (25) to the intermediate plate (18, 18a).

5. A drawer according to any of claims 1 to 4, characterised in that the intermediate plate (18, 18a) is attachable to a support plate (17, 17a, 17b) adapted to be secured independently to the side (2).

6. A drawer according to claim 5, characterised in that the plate (17a) is formed with a slot (36) for the support of an adjusting eccentric (37) and engages by way of a cranked retaining lug (40) through an adjusting aperture (42) in the intermediate plate (18a) in a recess (41) therein which extends towards it.

7. A drawer according to any one of claims 1 to 6, characterised in that the side (2a) has a pressed-out part (22) to receive the intermediate plate (18).

8. A drawer according to any one of claims 1 to 7, characterised in that the support plate (17b) is secured to the side by way of a pin which is permanently attached to one part and which engages in apertures in the other part.

9. A drawer according to any of claims 1 to 8, characterised in that the parts (17b, 19b) which are pivotable to one another to adjust the inclination of the front panel have on their facing sides surface profilings (48, 49) which are maintained in engagement with one another in clamping.

10. A drawer according to claim 9, characterised in that the surface profilings (48, 49) are in the form of complementary crests and troughs in circles concentric of the pivot.

11. A drawer according to any of claims 1 to 10, characterised in that a cover cap adapted to be pushed on towards the front panel (1) is provided to cover the adjusting mechanism and the bracket.

12. A drawer according to any one of claims 1 to 11, characterised in that for automatic draw-in of the drawer both the drawer runner (2) and the carcass runner (7) have, on their running surfaces formed from flanges (5, 9) of the runners, for the associated running rollers (8, 11) attached near opposite ends of the rails, gradients which over a multiple of roller diameter, the gradient of the carcass rrunner (7) extending as far as an end stop (13, 14) of the roller (11) of the drawer runner (2) and the gradient thereof followlng on a horizontal end part in engagement with the roller (8) of the carcass runner with the drawer in the closed position.

13. A drawer according to claim 12, characterised in that the gradients (12) merge into horizontal sections.

14. A drawer according to any of claims 1 to 13, charcterised in that a carrying flange (3) of the side (2, 2a) which supports the bottom of the drawer extends under formation of a spacing bulge or an edge groove (4) from the upstanding part of the side.
